# EUROPÄISCHE PATENTSCHRIFT

(11) **EP 2 192 375 B1**
(45) Veröffentlichungstag und Bekanntmachung des Hinweises auf die Patenterteilung: **26.02.2014**
(21) Anmeldenummer: 09177174.1
(22) Anmeldetag: 26.11.2009
(51) Int. Cl.: F41J 5/052

(54) **Spielzielscheibe mit Hintergrundlicht**
Game target with background light
Cible de jeu avec éclairage en arrière-plan

(30) Priorität: 26.11.2008 DE 102008044077
(43) Veröffentlichungstag der Anmeldung: 02.06.2010
(73) Patentinhaber: LÖWEN ENTERTAINMENT GmbH, 55411 Bingen am Rhein (DE)
(72) Erfinder: Faul, Thomas, 67659, Kaiserslautern (DE); Lunkenheimer, Bernd, 55595, Spabrücken (DE)
(74) Vertreter: GROSSE SCHUMACHER KNAUER VON HIRSCHHAUSEN

(56) Entgegenhaltungen:
- EP-A2- 0 354 305
- US-A- 4 216 968
- US-A- 4 635 940
- US-A- 5 601 290
- US-A- 5 718 433
- US-A- 6 089 571
- US-A1- 2008 208 488

## Beschreibung

Die Erfindung betrifft eine Spielzielscheibe mit den Merkmalen im Oberbegriff von Patentanspruch 1.

Eine solche Spielzielscheibe ist beispielsweise als elektronische Dartscheibe zur Verwendung mit Wurfpfeilen vorgesehen, die an ihrem vorderen Ende eine sich verjüngende, aus Kunststoff gefertigte, abgestumpfte Spitze aufweisen, wobei die Öffnungen der Zielelemente so ausgebildet sind, dass sie genau zu den Spitzen der benannten Wurfpfeile passen.

Derartige Spielzielscheiben sind aus dem Stand der Technik, beispielsweise aus der EP 0 354 305 A2, bekannt und weisen einen Träger und eine Mehrzahl von einzelnen, relativ zueinander beweglichen Zielelement auf. Die äußere Oberfläche eines jeden Zielelements weist Öffnungen auf. In der Regel befinden sich rippenartige Trennelemente zwischen jeweils benachbarten Zielelementen, wobei die Trennelemente einen insgesamt spinnenartigen Aufbau haben. Ferner weisen solche Spielzielscheiben zusammenwirkende Halterungselemente auf, wobei die Halterungselemente voneinander unabhängige Bewegungen jedes Zielelementes in Richtung auf den Träger und von diesem weg erlauben.

Es ist in der Praxis das Bedürfnis aufgetreten, dass eine gattungsgemäße Dartscheibe nicht mehr von vorne zu beleuchten ist, da sich sonst die Beobachter und Benutzer der Dartscheibe durch von der Oberfläche der Dartscheibe ausgehende Lichtspiegelungen irritiert fühlen. Soweit schon Dartscheiben mit einer Hintergrundbeleuchtung getestet wurden, haben diese sich nicht in ausreichender Weise bewährt, da Leuchtelemente, wie Dioden direkt auf der Innenseite eines Trefferelementes eingebaut wurden. Aufgrund der Erschütterungen, die durch auftreffende Wurfpfeile ausgelöst werden, stellten sich alsbald Defekte, insbesondere Drahtbrüche an den Anschlüssen dieser Leuchtdioden ein, so dass vorzeitige Reparaturen erforderlich waren, die mit einem Ausfall der Spielzielscheibe bzw. Dartscheibe verbunden waren.

Ferner wurde auch als Mangel erkannt, dass bei abgebrochenen und in der Dartscheibe stecken gebliebenen Pfeilspitzen, die gesamte Dartscheibe von ihrem Träger samt der die Treffer registrierenden Erfassungsanordnungen abgebaut werden muss, um die jeweiligen Pfeilspitzen von hinten her von der abgebauten Dartscheibe mit einem Stift entfernen zu können. Der anschlie-ßende Zusammenbau von Dartscheibe, deren Träger sowie der dazwischen einzubringenden Erfassungsanordnungen ist mit erheblichen Zeitaufwand, insbesondere wegen der Justierungen zwischen Träger und Erfassungsanordnungen sowie auch der Dartscheibe selbst, verbunden und mitunter ist eine erforderliche genaue Justierung der Bauteile nicht gewährleistet.

Die Aufgabe der Erfindung ist es, eine Spielzielscheibe bzw. eine Dartscheibe anzugeben, mit der sich eine zuverlässige Hintergrundbeleuchtung der Dartscheibe verwirklichen lässt.

Diese Aufgabe wird durch eine Spielzielscheibe mit den Merkmalen von Patentanspruch 1 gelöst. Vorteilhafte Weiterentwicklungen sind Gegenstand der Ansprüche 2-14.

Die erfindungsgemäße Spielzielscheibe zeichnet sich gegenüber den aus dem Stand der Technik bekannten Spielzielscheiben dadurch aus, dass eine Hinterleuchtungs-Leiterplatte vorgesehen ist, die sich mittelbar der Spinne folgend hin zum Träger befindet, und dass auf der Hinterleuchtungs-Leiterplatte eine Lichtemissionsdiode angebracht ist.

Durch die Entkopplung der Leuchtdioden von den unmittelbaren Bewegungen der Trefferelemente und deren die Kontaktierung auslösenden Organen, kann eine sehr hohe Standzeit erreicht werden. Ferner ist der beschriebene Schichtaufbau als fördernd für das Herrichten der Scheibe für weitere Spiele anzusehen, da nach Entfernen einer abgebrochenen Pfeilspitze kein besonderer Justieraufwand erforderlich ist.

Es ist zweckmäßig, dass jedes Zielelement ausgehend von der inneren Oberfläche mindestens ein Kontaktfußelement ausgerichtet auf den Träger hin aufweist, dass das mindestens eine Kontaktfußelement durch eine zugeordnete Öffnung einer Hinterleuchtungs-Leiterplatte hindurch treten kann, die sich mittelbar der Spinne folgend hin zum Träger befindet, wenn eine Öffnung des Zielelementes von einem Pfeil getroffen wird, dass auf der Hinterleuchtungs-Leiterplatte außerhalb der Öffnungen für Kontaktfußelemente, jedoch im Bereich des jeweiligen Zielelementes mindestens eine Lichtemissionsdiode, wie LED angebracht ist, dass im Schichtaufbau, gerichtet in Richtung des wirkenden mindestens einen Kontaktfußelementes, auf die Hinterleuchtungs-Leiterplatte hin eine gummiartige Dämpferplatte sowie eine Leiterplatte mit aufgebrachten schaltenden Kontaktelementen folgt, sowie dass die Kontaktelemente der Leiterplatte durch Auswölbung der Dämpferplatte, hervorgerufen durch wirkende Kontaktfußelemente, auslösbar sind.

Mit den Maßnahmen, dass durch eine Systemsteuerung das Aufleuchten der mindestens einen, einem Zielelement auf der dünnen Leiterplatte zugeordneten Leuchtdiode erfolgt, wenn das Zielelement von einem Pfeil getroffen ist, wobei das Licht der mindestens einen LED durch Öffnungen von Zielelementen hindurch tritt, sowie dass auch verschiedenfarbige LED ansteuerbar sind, ist es möglich, unter Berücksichtigung der sehr gut ausgestalteten Leuchtdiodenanordnung auch eine gut funktionierende Anwendung der Spielzielscheibe zu erreichen.

Mit den Maßnahmen, dass der Träger an seinem äußeren Umfang verteilt, lotrecht zu diesem, z. B. konische Steh-Bolzen aufweist, die im Wesentlichen in geeignetem Abstand und geeignet zentriert, eine Aufnahme der Leiterplatte mit den Schalterelementen, der Dämpferplatte, der Hinterleuchtungs- Leiterplatte mit den LED, die insgesamt einen Schichtaufbau bilden, sowie der Spinne mittels deren Flansch, ermöglichen, wird die Grundlage dafür geschaffen, dass eine genaue Ausrichtung von den Erfassungsorganen für die Treffer und der Spinne erfolgen kann.

Mit der weiteren Maßnahme, dass die Spinne leicht lösbar gegenüber dem Schichtaufbau angebracht ist, so dass bei Herauslösen und Wiedereinsetzen der Spinne keine Neujustierung des Schichtaufbaus erforderlich ist, kann in hervorragender Weise sichergestellt werden, dass nach einer Richtarbeit, wie Entfernen einer abgebrochenen Pfeilspitze, schnell wieder ein Zusammenbau erfolgen kann, der eine genaue Ausrichtung der Teile zueinander gewährleistet.

Durch die weitere Maßnahme, dass die Spinne gegenüber dem Schichtaufbau lösbar ist, wobei die Spinne an einer Hilfsträgerplatte lösbar befestigt ist, welche in einem Kantenbereich Scharniere aufweist, deren zweites Schwenkteil mit der Trägerplatte verbunden ist, so dass eine Schwenkbewegung der Spinne gegenüber der Trägerplatte mit deren Schichtaufbau ermöglicht wird, kann in ganz hervorragender Weise eine Richtarbeit an der Zielscheibe vorgenommen werden und sodann über die vorgenommene Schwenkbewegung zurück in die Betriebs- bzw. Spielposition der Dartscheibe eine unmittelbare weitere Benutzung erfolgen. Für die Festlegung der Betriebs- bzw. Spielposition der Dartscheibe im Verbund mit der Hilfsträgerplatte können geeignete Riegel od. dgl. vorgesehen sein.

Weiterhin vorteilhafte und zweckmäßige Weiterbildungen der erfindungsgemäßen Spielzielscheibe bzw. Dartscheibe sind in den weiteren, von Anspruch 1 abhängigen Ansprüchen angegeben.

Die Erfindung wird nachfolgend anhand eines Ausführungsbeispieles erläutert. Die Figuren zeigen:
- Fig. 1: eine Draufsicht auf die äußere Oberfläche eines eine Zielscheibe haltenden Rahmens, wobei die Zielsegmente fehlen;
- Fig. 2: eine Draufsicht auf die Innenfläche des Rahmens;
- Fig. 3: eine ausschnittsweise, vergrößerte Draufsicht auf einen Teil des in Fig. 1 dargestellten Rahmens, enthaltend die Zielelemente;
- Fig. 4a: eine Schnittansicht längs der Linie 4-4 in Fig. 3;
- Fig. 4b: eine vergrößerte, ausschnittsweise vorgenommene, nicht maßstäbliche Schnittansicht, mit Darstellung wie beispielsweise bei Zielelement 4 eine Kontaktauslösung erfolgt;
- Fig. 4c: eine vereinfachte Explosionsdarstellung mit wenigen Elementen der Spielzielscheibe;
- Fig. 5: eine vergrößerte, ausschnittsweise Draufsicht auf die Unterseite der in Fig. 3 gezeigten Vorrichtung, jedoch getrennt von dem Träger und dem diesem zugehörigen Schichtaufbau;
- Fig. 6: eine Schnittansicht längs der Linie 6 - 6 in Fig. 5;
- Fig. 7: eine stark vergrößerte Schnittansicht längs Linie 7 - 7 in Fig. 3, gerichtet auf das innere und äußere Bullaugenelement;
- Fig. 8-11: Schnittansichten der verschiedenen einzelnen Zielelemente, insbesondere 3 bis 6, und aus denen die Zielscheibe besteht; und
- Fig. 12: eine isometrische, aufgebrochene Ansicht eines der Zielelemente, insbesondere Element 6.

Eine Zielscheibe oder Dartscheibe ist im Gesamten mit dem Bezugszeichen 1 (vgl. insbes. Fig. 3) bezeichnet und enthält einen Halterungsrahmen oder eine Spinne 2, eine Anzahl von in radialer Richtung mit Abstand zueinander angeordnete, sich in Umfangsrichtung erstreckende, segmentartige Zielelemente 3, 4, 5 und 6, ein kreisförmiges äußeres Bullaugenelement 7 sowie ein zylindrisches inneres Bullaugenelement 8.

Die Spinne 2, die eine selbsttragende Struktur aufweist, ist mit einem äußeren Befestigungsflansch 9 versehen, der mehrere Öffnungen 10 aufweisen kann. Wenn eine Befestigung der Spinne über mehrere Bolzen 12, an einem die Rückwand der Dartscheibe 1 bildenden Träger 11 erfolgt, kann zugleich eine Zentrierung der Spinne in Bezug auf den Träger stattfinden. Da zwischen der Spinne 2 und dem Träger 11, wichtige, die gesamte Funktionsweise der Dartscheibe bedingende Einbauten, verteilt auf mehrere Schichten, vorliegen, ist es besonders wichtig, dass die Spinne - in einer vereinfachten Ausführungsform - von den Bolzen 12 abgenommen bzw. demontiert und wieder aufmontiert werden kann, ohne dass die Funktionsweise des Aufbaus der Schichten beeinträchtigt wird. Darauf wird noch Bezug genommen werden. Es können - in dieser vereinfachten Ausführungsform - nicht dargestellte Muttern oder ähnliche Befestigungselemente vorgesehen sein, um die Spinne an den Bolzen, die dann z. B. an ihrem Endbereich Gewinde aufweisen können, zu befestigen. Es ist jedoch auch möglich, den Bolzen eine reine Zentrierfunktion zukommen zu lassen, insbesondere dann, wenn die Spinne 2 betriebsmäßig unlösbar mit einer Hilfsträgerplatte 11a verbunden ist und sich zwischen der Hilfsträgerplatte 11a und der eigentlichen Trägerplatte 11 Scharniere 11c bzw. eine Scharnieranordnung befinden, um die Spinne 2 gegenüber der Trägerplatte 11 verschwenken zu können. Eine Explosionsdarstellung hierzu zeigt die Fig. 4c. in Fig. 4a - oberer Teil - ist erkennbar, dass die Bolzen 12 in Öffnungen (ohne Bezugszeichen) der Hilfsträgerplatte 11a ragen.

Vom Befestigungsflansch 9 in radialer Richtung nach innen gesehen (Fig. 1 - 3) enthält die Spinne 2 eine Anzahl von konzentrischen, kreisförmigen Trennelementen oder Rippen 13, 14, 15, 16 und 17, die mit Abstand zueinander mit unterschiedlichen, radialen Entfernungen von einem gemeinsamen Mittelpunkt 18 (Fig. 4a) angeordnet sind. Jede der kreisförmigen Rippen wird von einer Anzahl von in Umfangsrichtung mit Abstand zueinander angeordneten, sich in radialer Richtung erstreckenden Trennelementen oder Rippen 19 geschnitten, von denen jede einen in radialer Richtung innen liegenden Abschnitt 20 aufweist, der sich vom innersten Ring 17 nach außen zur nächstliegenden Rippe 16 erstreckt. Die kreisförmigen Rippen 16 und 15 werden durch den Abschnitt 21 jeder radialen Rippe 19 geschnitten und die kreisförmigen Rippen 15 und 14 werden durch einen anderen Abschnitt 22 jeder radialen Rippe 19 geschnitten. Die kreisförmigen Rippen 14 und 13 werden durch einen Abschnitt 23 jeder radialen Rippe 19 geschnitten.

Wie aus den Fig. 4a und 6 ersichtlich, verjüngt sich die äußere oder offen liegende Oberfläche jeder der kreisförmigen Rippen 13 bis 17 bis zu einer scharfen Kante 24. Die äußere oder offen liegende Oberfläche jeder der radialen Rippen 19 verjüngt sich in ähnlicher Weise bis zu einer scharfen Kante 15.

Wie weiter aus den Fig. 4a und 6 ersichtlich, sind die äußeren Kanten 24 und 25 aller kreisförmigen und radialen Rippen koplanar. Es decken sich ferner die Höhen aller Rippen, abgesehen von der äußersten kreisförmigen Rippe 13, die eine größere Höhe aufweist. Die Bedeutung der Höhenunterschiede wird nachfolgend erläutert.

Die kreisförmigen und radialen Rippen der Spinne teilen deren Fläche in eine Anzahl von offenen Raumbereichen, die von den Zielelementen belegt werden können. Zwischen benachbarten, kreisförmigen Rippen 13 und 14 sowie zwischen benachbarten radialen Rippenabschnitten 23 ist daher eine Anzahl von in Umfangsrichtung mit Abstand zueinander angeordneten, bogenförmigen, segmentartigen Raumbereichen ausgebildet, in denen jeweils das entsprechend geformte Zielelement 3 eingefügt ist. Dieses Zielelement ist auch in Fig. 9 gezeigt und enthält einen Körper 27, der eine offen liegende äußere Oberfläche 28 aufweist. Der gesamte Bereich der Oberfläche 28 ist mit einer Anzahl von dicht nebeneinander liegenden, nach innen sich verjüngenden Öffnungen 29 versehen. Jede der Öffnungen 29 steht mit einem Hohlraum 30 innerhalb der Oberfläche 28 in Verbindung.

Jedes Element 3 weist ein inneres Ende oder eine Oberfläche 31 mit einer Öffnung 31 a auf, die der Oberfläche der Trägers 11 bzw. 11a mittelbar gegenüberliegen kann und mit einer Anzahl von koplanaren Kontaktfußelementen 32 versehen ist, die deutlich über die Oberfläche 31 herausragen. Die von den Kontaktfußelelementen 32 ausgelöste Funktion wird noch erläutert werden. Es kann jedoch bereits hier erwähnt werden, dass schaltende Kontaktelemente 32k ausgelöst werden können. An die Oberfläche 31 angrenzend ist das Element 3 längs seiner in radialer Richtung inneren Seiten mit einem seitlichen Vorsprung 33 versehen. An jedem seiner entgegengesetzten Enden weist das Element 3 einen Vorsprung 34 (Fig. 5) auf. Wie aus Fig. 5 erkennbar, ist der Vorsprung an einem Ende des Zielelementes auf der in radialer Richtung inneren Seite des Elementes angeordnet, wohingegen der Vorsprung 34 am entgegengesetzten Ende an der in radialer Richtung äußeren Kante des Elementes angeordnet ist. Die Vorsprünge an den entgegen gesetzten Enden der Elementes 3 sind somit zueinander versetzt.

In jedem Raumbereich, der zwischen den benachbarten kreisförmigen Rippen 14 und 15 sowie benachbarten radialen Rippenabschnitten 22 ausgebildet ist, ist ein segmentförmiges Zielelement 4 vorgesehen, das aus den Fig. 3, 5 und 10 ersichtlich ist. Jedes Element enthält einen Körper 36, der eine äußere, offen liegende Oberfläche 37 aufweist, deren gesamte Oberfläche mit einer Anzahl von Öffnungen 38 versehen ist, die größenmäßig den Öffnungen 29 entsprechen. Der Körper 36 enthält einen Hohlraum 39, mit dem jede Öffnung 38 in Verbindung steht. Der Körper hat eine innere Oberfläche 40, von der zwei Paare von seitlichen Vorsprüngen abstehen und, was sich am besten aus Fig. 5 ergibt, sind die Vorsprünge längs einer seitlichen Kante des Körpers 36 gegenüber den Vorsprüngen längs der gegenüberliegenden Seite des Abschnitts versetzt. Zwei Paare von Kontaktfußelementen 42, quasi entsprechend den Kontaktfußelementen 32, ragen gegenüber der Innenfläche 40 des Segmentes 4 deutlich heraus. Die Oberfläche 40 ist durch eine Öffnung 40a unterbrochen, die in Fig. 10 nur schematisiert eingetragen ist. Die von den Kontaktfußelementen 42 ausgelöste Funktion wird noch erläutert werden. Es kann jedoch bereits hier erwähnt werden, dass schaltende Kontaktelemente 42k ausgelöst werden können.

In jedem Raumbereich, der zwischen den benachbarten kreisförmigen Rippen 15 und 16 sowie zwischen benachbarten, radialen Rippenabschnitten 21 ausgebildet ist, ist ein bogenförmiges Zielelement 5 (Fig. 3, 4a, 5 und 11) vorgesehen. Jedes Element 5 enthält einen Körper 43, der eine Außenfläche 44 aufweist, die mit einer Anzahl von Öffnungen 45, entsprechend den Öffnungen 29 versehen ist. Der Körper weist ferner einen Hohlraum 46 auf, der mit den Öffnungen 45 in Verbindung steht. Von der Innenfläche, unterbrochen durch eine Öffnung (je ohne Bezugszahl) des Körpers stehen drei deutlich herausragende Kontaktfußelemente 47 (Fig. 4a, 11) ab. Die von den Kontaktfußelementen ausgelöste Funktion wird nachfolgend noch erläutert werden. Es kann jedoch bereits hier erwähnt werden, dass schaltende Kontaktelemente 47k ausgelöst werden können. Das Element 5 weist an seiner in radialer Richtung inneren Kante einen seitlichen Vorsprung 48 auf, der sich über die gesamte Länge des Elementes erstreckt, und an der in radialer Richtung äußeren Kante des Elementes 5 ist ein seitlich teilweise hervorstehender Vorsprung 49 vorgesehen, der sich in radialer Richtung nach außen erstreckt.

Zwischen der in radialer Richtung innersten kreisförmigen Rippe 17 und der nächstliegenden kreisförmigen Rippe 16 liegt das keilförmige Zielelement 6, das sich insbesondere aus den Fig. 8 und 12 ersehen lässt. Das Element 6 enthält einen Körper 51 mit einer Außenfläche 52, die mit Öffnungen 53 entsprechend den bereits beschriebenen Öffnungen 29, 38 und 45 versehen ist und die mit einem Hohlraum 54 in Verbindung stehen. Die Innenfläche 67 (versehen mit Öffnungen, ohne Bezugszahl) des Körpers 51 ist mit insbesondere vier deutlich herausragenden Kontaktfußelementen 55 versehen, wobei z. B. zwei längs einer Seite und zwei längs einer anderen Seite angeordnet sind. Die von den Kontaktfußelementen 55 ausgelöste Funktion wird nachfolgend noch erläutert werden. Es kann jedoch bereits hier erwähnt werden, dass schaltende Kontaktelemente 55k ausgelöst werden können. Das Element 6 ist weiterhin längs seiner entgegengesetzten Seiten mit zwei Paaren von seitlichen Vorsprüngen 56 versehen, wobei die Vorsprünge längs einer Seite des Segments gegenüber den Vorsprüngen längs der anderen Seite versetzt sind (Fig. 5).

Innerhalb des von der innersten kreisförmigen Rippe 17 ausgebildeten kreisförmigen Raumbereichs ist eine Bullaugenanordnung 57 vorgesehen, die aus dem äußeren kreisförmigen Element 7 und dem inneren zylindrischen Element 8 besteht. Die zwei Elemente 7 und 8 sind insbesondere aus Fig. 7 ersichtlich. Zur besseren Verdeutlichung sind die beiden Elemente in voneinander getrenntem Zustand dargestellt. Der zusammengebaute Zustand geht u. a. aus Fig. 4a hervor.

Das Element 7 besteht aus einem kreisförmigen Körper 58, der eine äußere, offen liegende Oberfläche 60 aufweist, durch die sich eine Anzahl von Öffnungen 61 entsprechend den bereits beschriebenen Öffnungen 29, 38, 45 und 53 erstreckt. Der Körper 58 enthält weiterhin eine ringförmige Buchse 62 mit einer sich verjüngenden äußeren Kante 63 und einem zylindrischen Bohrloch 64. Der Körper weist einen Hohlraum 65 auf, der mit den Öffnungen 61 in Verbindung steht. Die Buchse 62 ragt in den Hohlraum hinein, doch endet sie an einem freien Ende 66, das mit Abstand gegenüber der Innenfläche 67 des Körpers 58 angeordnet ist. Angrenzend an eine innere Oberfläche 67, die mit nicht dargstellten Öffnungen (deren Bedeutung noch nachfolgend dargelegt wird) versehen ist, ist der Körper 58 mit insbesondere vier in Umfangsrichtung mit Abstand zueinander angeordneten, in radialer Richtung sich ersteckenden Vorsprüngen 68 versehen. Von der inneren Oberfläche des Körpers 58 ragen insbesondere vier gleichmäßig mit Abstand zueinander angeordnete Kontaktfußelemente 69 hervor. Die von den Kontaktfußelementen 69 ausgelöste Funktion wird nachfolgend noch erläutert werden. Es kann jedoch bereits hier erwähnt werden, dass schaltende Kontaktelemente 69k ausgelöst werden können.

Das innere Bullaugenelement 8 (Fig. 7) enthält einen zylindrischen Kern oder Körper 70, der eine äußere Oberfläche 71 aufweist. Die Oberfläche ist mit Öffnungen 72 entsprechend den bereits beschriebenen Öffnungen 29, 38, 45, 53 und 61 versehen. Die Öffnungen stehen mit einem Hohlraum 73 in Verbindung, der sich hin zu einer inneren Oberfläche 74 erstreckt, die mit lediglich angedeuteten Öffnungen (gegenüberliegend den Öffnungen 72 - deren Bedeutung noch nachfolgend dargelegt wird) versehen ist. Angrenzend an die Oberfläche des Elementes 8 ist ein ringförmiger Flansch 75 ausgebildet, der eine Schulter 76 bildet.

Der Durchmesser des äußeren Bullaugenelementes 7 ist so gewählt, dass dieses frei innerhalb des kreisförmigen Raumbereichs untergebracht werden kann, der durch die innerste kreisförmige Rippe 17 ausgebildet wird. Wie insbesondere aus Fig. 2 ersichtlich, ist die innere Umfangskante der Rippe 17 mit einem oder mehreren in Umfangsrichtung mit Abstand zueinander angeordneten, sich in axialer Richtung erstreckenden Keilen 77 versehen, die in entsprechenden, mit Abstand angeordneten Keilnuten (nicht dargestellt) untergebracht werden können, die in der äußeren Oberfläche des Körpers 58 ausgebildet sind, um auf diese Weise eine relative Drehbewegung zwischen dem äußeren Bullaugenelement 7 und der kreisförmigen Rippe 17 zu verhindern. Entsprechende Keile und Keilnuten können, falls gewünscht, auf der inneren Oberfläche der Buchse 62 und der äußeren Oberfläche des Körpers 70 des inneren Bullaugenelements 8 vorgesehen sein.

Der Durchmesser des zylindrischen Körpers 70 des inneren Bullaugenelements 8 ist so gewählt, dass dieser frei in der Buchse untergebracht werden kann, und die relativen Abmessungen der Buchse 62 und des Flansches 75 sind so gewählt, dass das innere Ende 66 der Buchse 62 auf der Schulter 76 des Flansches 75 sitzen kann, wenn die Teile 7 und 8 zusammengebaut sind. In diesem zusammengebauten Zustand der erwähnten Teile stehen insbesondere zwei oder drei in Umfangsrichtung mit Abstand zueinander angeordnete Kontaktfußelemente 78, die an der inneren Oberfläche 74 angebracht sind, deutlich hervor. Die von den Kontaktfußelementen 78 ausgelöste Funktion wird nachfolgend noch erläutert werden. Es kann jedoch bereits hier erwähnt werden, dass schaltende Kontaktelemente 78k ausgelöst werden können. Ferner ist der Spitzenbereich der Endteile der Kontaktfußelemente Ebenen gleich zu den Kontaktfußelementen 69 des Bullaugenelementes sowie im Allgemeinen auch der Kontaktfußelemente 32, 42, 47 und 55.

Zwischen dem Träger 11 und der über die Bolzen 12 zentriert und in geeignetem Abstand gehaltenen Spinne 2, wobei auf die bevorzugte Lösung mit der Hilfsträgerplatte 11a, die betriebsmäßig unlösbar mit der Spinne 2 verbunden ist, verwiesen wird, befinden sich Einbauten, verteilt auf mehrere Schichten, die auch konzentrisch und drehwinkelgerecht zu den kreisförmigen Rippen 13, 14, 15, 16 und 17 und den radialen Rippen 19 präzise ausgerichtet sind, siehe Fig. 4a und Fig. 4b. Nächst dem Träger 11 befindet sich im Sinne einer ersten Schicht eine - letztlich übliche - Leiterplatte 91 bzw. gedruckte Schaltung, die was hier wichtig ist, schaltende Kontaktelemente bzw. einzelne Schalter trägt, die mittelbar Wirkungs- mäßig über die obig beschriebenen Kontaktfußelemente 32, 42, 47, 55, 69 und 78 ausgelöst werden. Die Anordnung der schaltenden Kontaktelemente 32k, 42k, 47k, 55k, 69k und 78k auf der Leiterplatte 91 entspricht der geometrischen Anordnung der Kontaktfußelemente 32, 42, 47, 55 und 69, die an entsprechenden Innenflächen von Zielelementen 3 bis 6 bzw. Bullaugenelementen 7 bzw. 8 angebracht sind. Bei einem Treffer eines (nicht dargestellten) Wurfpfeils auf ein Zielelement bzw. eine Öffnung eines Zielelementes 29, 38, 45, 53, 61 bzw. 72 wird der Trefferstoß über ein entsprechendes Kontaktfußelement an ein entsprechendes schaltendes Kontaktelement weitergeleitet, so dass über eine übliche Schaltermatrixanordnung auf der Leiterplatte 91 der Treffer lokalisiert werden kann. Über eine nicht dargestellte Systemsteuerung, die der Dartscheibe 1 zugeordnet ist, kann das getroffene Zielelement, wie nachfolgend noch ausführlicher beschrieben wird, von der Seite der Innenflächen, die alle mit obig beschriebenen Öffnungen versehen sind, der Zielelemente her selektiv über Leuchtdioden beleuchtet werden.

Über der Leiterplatte 91 befindet sich in geeignetem Abstand eine zweite Schicht, die durch eine Dämpferplatte 82, die auch elastische Eigenschaften aufweist, realisiert ist. Die Dämpferplatte leitet den Trefferstoß des entsprechenden Kontaktfußelementes an das zugeordnete schaltende Kontaktelement weiter.

Über der Dämpferplatte 82 ist eine dünne Leiterplatte 92, die eine Hinterleuchtungs-Leiterplatte ist, als dritte Schicht aufgelegt und über die bereits beschriebenen, konischen Steh- Bolzen 12 insbesondere auch radial fixiert und drehunbeweglich gehalten. Damit die Hinterleuchtungs- Leiterplatte 92 nicht durch die von den Zielelementen über die Kontaktfußelemente an die Dämpferplatte 82 weitergeleiteten Stöße belastet wird, sind im jeweiligen Bereich des Durchganges der entsprechenden Kontaktfußelemente zur Dämpferplatte 82 Durchgangslöcher 93 in die Hinterleuchtungs- Leiterplatte 92 eingestanzt. Die Abmessungen der Durchgangslöcher werden den Querschnitten der sie durchdringenden jeweiligen Kontaktfußelementen angepasst bzw. es kann die Konstruktion der den einzelnen Zielelementen zugeordneten Kontaktfußelemente auch so vorgenommen werden, dass diese jeweils einen einheitlichen Querschnitt haben, so dass die Durchgangslöcher 93 der Hinterleuchtungs- Leiterplatte 92 jeweils einen gleichen - meist kreisrunden Querschnitt - mit gleichen Abmessungen bzw. Durchmesser haben. Diese letztere Alternative ist in den Figuren 1 bis 4a und 5 bis 12 nicht dargestellt. Jedoch ist die Fig. 4b auf eine solche Alternative ausgerichtet. Außerhalb der gestanzten Löcher 93 der dünnen Leiterplatte 92 befinden sich geeignet angebrachte Leiterbahnen und Leuchtdioden 94 bzw. LED. Diese strahlen zunächst auf die ihnen unmittelbar zugewandten Innenflächen der Zielelemente, die alle mit Öffnungen zum Durchgang von Lichtstrahlen zum Innenraum der Zielelemente versehen sind. Somit können diese Lichtstrahlen zu den Öffnungen 29, 38, 45, 53, 61 und 72 an der Außenfläche der Zielelemente gelangen und dort austreten. Der Beobachter erkennt dann das entsprechende Zielelement als beleuchtetes Zielelement. Die Leuchtdioden werden von der Systemsteuerung der Dartscheibe nach geeignetem Programm, insbesondere jedoch, wenn ein Wurfpfeil ein bestimmtes Zielelement getroffen hat, so angesteuert, dass das bestimmte Zielelement, so zu sagen von hinten her, auch farbig selektiv, dem Spielstand entsprechend, beleuchtet werden kann.

Insbesondere bei der Alternative bei der die Kontaktfußelemente einen gleichen Querschnitt haben, weist deren Spitzenbereich eine jeweils gleichartige, abgerundete Form auf. Es kann damit der Stoß bei einem auftreffenden Pfeil auf ein Zielelement jeweils in gleichartiger Weise über die Dämpferplatte, die sich in jeweils gleicher Weise zu der Leiterplatte 91 hin auswölbt (Fig. 4b), auf das entsprechende, schaltende Kontaktelement der Leiterplatte 91 übertragen werden.

Es wird auch noch hinsichtlich des rechten Teils der Fig. 4b vermerkt, dass hier lediglich die Bezugszeichen des Zielelementes 4 aus Gründen der Übersichtlichkeit eingetragen sind. Ferner zeigt der vorgenommene Schnitt nur einen Teil eines Zielelementes. Bei einem Treffer eines Zielelementes können je nach dessen Größe auch mehrere Kontaktfußelemente wie 42 bei Zielelement 4, und 32, 47, 55, 69 und 78 entsprechend mehrere schaltende Kontaktelemente 32k, 42k, 47k, 55k, 69k und 78k auslösen.

Obwohl sich die Abmessungen der Leiterplatte 91 mit den Kontaktelementen, der Dämpferplatte 82 sowie der dünnen Leiterplatte 92 mit den Leuchtdioden 94 für den Fachmann aus den Anforderungen laut den funktionellen und konstruktiven Bedingungen ergeben, wird noch ergänzt, dass es als bevorzugt herausgefunden wurde, für die Leiterplatte mit den schaltenden Elementen eine Stärke von ca. 0,5 mm, für die Dämpferplatte eine Stärke von ca. 2 mm und für die dünne Leiterplatte mit den LED eine Stärke von 0,3 mm bis evtl. von 0,6 mm zu wählen. Die Trägerplatte kann 16 mm stark sein.

Da der Schichtaufbau der drei oben beschrieben Schichten eine in sich abgestimmte Präzision aufweist, ist es auch leicht möglich, die Spinne während des Spielbetriebes abnehmen zu können, wenn z. B. ein Wurfpfeil in der Öffnung eines Zielelementes stecken geblieben und evtl. dessen Spitze abgebrochen ist, da dann von der Innenseite der Dartscheibe her die abgebrochene Spitze durch die jeweilige Öffnung des Zielelementes wieder herausgedrückt werden kann. Erleichtert wird die Abnehmbarkeit/Lösbarkeit der Spinne 2 gegenüber dem Schichtaufbau 91, 82, 92, indem die Spinne 2 in einer bevorzugten Ausführungsform an einer Hilfsträgerplatte 11a vorgesehen ist, die betriebsmäßig unlösbar mit der Spinne in Verbindung steht und in einem Kantenbereich Scharniere 11 c aufweist, deren zweites Schwenkteil mit der Haupt- Trägerplatte 11 verbunden ist, so dass eine Schwenkbewegung der Spinne 2 gegenüber der Trägerplatte 11 mit deren Schichtaufbau ermöglicht wird. Dies geht anschaulich aus Fig. 4c hervor, deren explosionsartige Darstellung sich auf gerade diese wesentlichen Teile beschränkt.

Zu der Konstruktion der Dartscheibe ist noch zu ergänzen: Die Halterungsvorsprünge längs einer Seite eines Zielelementes sind relativ zu den Vorsprüngen längs der gegenüberliegenden Seite versetzt. Diese Anordnung erlaubt es zwei benachbarten Teilen auf entgegengesetzten Seiten einer einzelnen Rippe, unter dieser Rippe zu liegen ohne miteinander zusammen zu wirken. Diese Anordnung gestattet es ferner, die radiale Dicke der Rippen auf einem Minimum zu belassen.

In Abhängigkeit von dem Material, aus dem der Träger 11 und auch der Hilfsträger 11a gebildet sind und in Abhängigkeit davon, wie die Träger befestigt sind, kann sich ein Verwerfen der Trägers auf Grund von Temperatur und Klimaveränderungen einstellen. Derartige Verwerfungen können zu unerwünschten Kräften führen, die auf die Zielelemente einwirken, dies gilt insbesondere für Kräfte nahe dem Mittelpunkt der Dartscheibe. Dem kann jedoch durch das Vorsehen von Vorsprüngen 87 an den radialen inneren Enden von ausgewählten Rippen 19 entgegengewirkt werden (Fig. 5).

Die Dartscheibe ist für Wurfpfeile vorgesehen, die an ihrem vorderen Ende eine sich verjüngende, aus Kunststoff gefertigte abgestumpfte Spitze aufweisen, die so groß ist, dass sie in jede der Spitzen aufnehmenden Öffnungen der Zielelemente der Dartscheibe passt, zumal die Öffnungen wiederum an die benannten Pfeilspitzen angepasst sind. Sobald ein derartiger Wurfpfeil ein Zielelement trifft, wird dieses in Richtung des Trägers 11, 11a verlagert, wobei die Kontaktfußelemente, z. B. 32, des entsprechenden Zielelements, z.B. 3, ungehindert durch die Hinterleuchtungs- Leiterplatte 92 auf die Dämpferplatte 82, der auch eine Vorspannfunktion zukommt, einwirken können, so dass entsprechende schaltende Kontaktelemente, z.B. 32k, der Leiterplatte 91 ausgelöst werden können.

Der Durchmesser, der die Spitze eines Wurfpfeils aufnehmenden Öffnungen ist in sämtlichen der Zielelemente der gleiche. Wie z. B. aus Fig. 8 ersichtlich, weist jede Öffnung 53 einen einheitlichen Durchmesser oder ein sich verjüngendes Bohrloch 89 auf, das der Verjüngung der Spitze des Wurfpfeils entspricht und angrenzend an die äußere Oberfläche des entsprechenden Zielelements in einem Mund endet, der eine nach außen abknickende Seitenwand 90 zur Führung der Spitze eines Wurfpfeils in das Bohrloch aufweist. Der Abstand der Öffnungen innerhalb der Seitenkanten ist klein, wodurch die Münder von benachbarten Öffnungen innerhalb der Seitenkanten der Zielelemente einander überlappen. Die Münder sind ferner so ausgelegt, dass von den LED der Hinterleuchtungs- Leiterplatte 92 ausgestrahlte Lichtstrahlen, die durch Öffnungen der inneren Oberflächen der Zielelemente hindurch treten, auch durch diese Münder zu den Öffnungen der äußeren Oberflächen der Zielelemente gelangen können.

Sobald die Kraft wieder aufgehoben ist, die durch die Energie eines auf das Zielelement auftreffenden, geworfenen Wurfpfeils erzeugt wurde, dehnt sich die Dämpferplatte 82 aus, wodurch das versetzte Zielelement zu seiner ursprünglichen Position zurückkehrt. Die Bewegungen der Zielelemente in Richtung auf den Träger und von diesem weg, werden durch die glatten, aufeinander treffenden Seiten der Zielelemente und der angrenzenden Rippen geführt.

Die Konstruktion der Bullaugenanordnung 57 ist so gewählt, dass unabhängig davon, ob ein Wurfpfeil das äußere Element 7 oder das innere Element 8 trifft, nur das getroffene Element versetzt wird, um das Schließen der entsprechenden schaltenden Kontaktelemente 69k bzw. 78k auf der Leiterplatte 91 zu bewirken.

Wie insbesondere aus Fig. 6 ersichtlich, überragt kein Teil einer kreisförmigen oder radialen Spinnenrippe ein Teil irgendeines Zielelements. Folglich kann kein Teil der Spinnenrippen eine zur Aufnahme der Spitze eines Wurfpfeils bestimmte Öffnung in einem der Teile abdecken. Es wird auch Sorge dafür getragen, dass das Auftreffen eines Wurfpfeils auf eine Rippe nicht zu einem Zurückspringen des Wurfpfeils führt. Die äußeren oder freien Enden der Rippen verjüngen sich nämlich zu einer schmalen Kante, vgl. insbesondere Fig. 6. Ferner ist der zwischen einander gegenüberliegenden abgeschrägten Oberflächen gebildete Winkel relativ klein. Beim Auftreffen eines Wurfpfeils auf eine Rippe wird also mit sehr hoher Wahrscheinlichkeit eine Ablenkung zu einer der Öffnungen der Zielelemente vorgenommen, die ja zur Aufnahme der Pfeilspitzen bestimmt sind.

Die Rippen können relativ klein gefertigt werden, zumal funktionsbedingt die Rippen die Zielelemente nicht zu überlagern haben. Die Segmente bzw. Zielelemente können also mit möglichst vielen Öffnungen zur Aufnahme von Wurfpfeilspitzen versehen werden.

Die voran stehend beschriebene Dartscheibe ist üblicherweise kreisförmig. Es kann jedoch auch eine andere geometrische Form, wie Vieleck, gewählt werden, ohne dass das vorab Offenbarte seine Bedeutung verlieren könnte.

### Bezugszeichenliste

- 1: Zielscheibe
- 2: Spinne (Halterungsrahmen)
- 3: segmentartiges Zielelement
- 4: segmentartiges Zielelement
- 5: segmentartiges Zielelement
- 6: segmentartiges Zielelement
- 7: äußeres Bullaugenelement
- 8: Inneres Bullaugenelement
- 9: Befestigungsflansch
- 10: Öffnungen Befestigungselemente
- 11: Träger
- 11a: Hilfsträgerplatte
- 11c: Scharniere
- 12: Bolzen
- 13: Trennelement od. Rippe
- 14: Trennelement od. Rippe
- 15: Trennelement od. Rippe
- 16: Trennelement od. Rippe
- 17: Trennelement od. Rippe
- 18: Mittelpunkte
- 19: Radiales Trennelement od. Rippe
- 20: innenliegender Abschnitt
- 21: innenliegender Abschnitt
- 22: innenliegender Abschnitt
- 23: innenliegender Abschnitt
- 24: scharfe Kante
- 25: scharfe Kante
- 27: Körper
- 28: offenliegende äußere Oberfläche
- 29: Öffnungen, nach innen verjüngend
- 30: Hohlraum
- 31: Oberfläche
- 31a: Öffnung von 31
- 32: Kontaktfußelement
- 32k: schaltendes Kontaktelement
- 33: Vorsprung, Halterungselement
- 34: seitlicher Vorsprung, Halterungselem.
- 36: Körper
- 37: äußere, offenliegende Oberfläche
- 38: Öffnungen
- 39: Hohlraum
- 40: Innere Oberfläche
- 41: seitlicher Vorsprung, Halterungselem.
- 42: Kontaktfußelement
- 42k: schaltendes Kontaktelement
- 45: Öffnungen
- 46: Hohlraum
- 47: Kontaktfußelement
- 47k: schaltendes Kontaktelement
- 48: seitlicher Vorsprung, Halterungselem.
- 49: teilweise hervorstehender Vorsprung
- 51: Körper
- 52: Außenfläche
- 53: Öffnungen
- 54: Hohlraum
- 55: Kontaktfußelement
- 55k: schaltendes Kontaktelement
- 56: seitlicher Vorsprung, Halterungselem.
- 57: Bullaugenanordnung
- 58: kreisförmiger Körper
- 60: äußere offenliegende Oberfläche
- 61: Öffnungen
- 62: ringförmige Buchse
- 63: verjüngende äußere Kante
- 64: zylindrisches Bohrloch
- 65: Hohlraum
- 66: freies Ende
- 68: seitlicher Vorsprung, Halterungselem.
- 69: Kontaktfußelement
- 69k: schaltendes Kontaktelement
- 70: zylindr. Kern od. Körper
- 72: Öffnungen
- 73: Hohlraum
- 74: Oberfläche
- 75: seitlicher Flansch
- 76: Schulter
- 77: Keil
- 78: Kontaktfußelement
- 78k: schaltendes Kontaktelement
- 82: Dämpferplatte
- 87: Vorsprünge
- 88: Öffnungen
- 89: Bohrloch
- 90: Seitenwand
- 91: Leiterplatte od. gedruckte Schaltung
- 92: dünne/ Hinterleuchtungs- Leiterplatte
- 93: Durchgangslöcher
- 94: Leuchtdiode

## Patentansprüche

1. Spielzielscheibe, aufweisend:
einen Träger (11),
eine Mehrzahl von einzelnen, relativ zueinander beweglichen Zielelementen (3, 4, 5, 6), von denen jedes eine äußere Oberfläche mit Öffnungen (29, 38, 45, 53, 61, 72) aufweist,
rippenartige Trennelemente (13-17, 19), die sich zwischen jeweils benachbarten Zielelementen (3, 4, 5, 6) befinden, wobei die Trennelemente (13-17, 19) einen insgesamt spinnenartigen Aufbau (2) haben, und zusammenwirkende Halterungselemente (33, 34, 41, 56, 68), wobei die Halterungselemente (33, 34, 41, 56) voneinander unabhängige Bewegungen jedes Zielelementes (3, 4, 5, 6) in Richtung auf den Träger (11) und von diesem weg erlauben,
**dadurch gekennzeichnet, dass**
eine Hinterleuchtungs-Leiterplatte (92) vorgesehen ist, die sich mittelbar der Spinne (2) folgend hin zum Träger (11) befindet, und
dass auf der Hinterleuchtungs-Leiterplatte (92) eine Lichtemissionsdiode (94) angebracht ist.

2. Spielzielscheibe nach Anspruch 1,
**dadurch gekennzeichnet, dass**
durch eine Systemsteuerung das Aufleuchten der mindestens einen, einem Zielelement (3 - 8) auf der Hinterleuchtungs-Leiterplatte (92) zugeordneten Leuchtdiode (94) erfolgt, wenn das Zielelement von einem Pfeil getroffen ist, wobei das Licht der mindestens einen LED durch Öffnungen (29, 38, 53, 61, 72) von Zielelementen (3 - 8) hindurchtritt, sowie dass auch verschiedenfarbige LED ansteuerbar sind.

3. Spielzielscheibe nach Anspruch 1 oder 2,
**dadurch gekennzeichnet, dass**
der Träger (11) an seinem äußeren Umfang verteilt, lotrecht zu diesem Bolzen (12), insbesondere konische Bolzen, aufweist, die im Wesentlichen in geeignetem Abstand und geeignet zentriert, eine Aufnahme der Leiterplatte (91) mit den Schalterelementen, der Dämpferplatte (82), der Hinterleuchtungs-Leiterplatte (92) mit den LED, die insgesamt einen Schichtaufbau (91,82, 92) bilden, sowie der Spinne (2) ermöglichen.

4. Spielzielscheibe nach Anspruch 3,
**dadurch gekennzeichnet, dass**
die Spinne (2) leicht lösbar gegenüber dem Schichtaufbau (91,82, 92) angebracht ist, so dass bei Herauslösen und Wiedereinsetzen der Spinne keine Neujustierung des Schichtaufbaus erforderlich ist.

5. Spielzielscheibe nach Anspruch 4,
**dadurch gekennzeichnet, dass**
die Spinne (2) gegenüber dem Schichtaufbau (91, 82, 92) lösbar ist, indem die Spinne (2) an einer Hilfsträgerplatte (11a) vorgesehen ist, die betriebsmäßig unlösbar mit der Spinne in Verbindung steht und in einem Kantenbereich Scharniere (11c) aufweist, deren zweites Schwenkteil mit der Trägerplatte (11) verbunden ist, so dass eine Schwenkbewegung der Spinne (2) gegenüber der Trägerplatte (11) mit deren Schichtaufbau ermöglicht wird.

6. Spielzielscheibe nach Anspruch 5,
**dadurch gekennzeichnet, dass**
die Hilfsträgerplatte (11a) einen geeigneten Durchbruch zur Aufnahme der Spinne (2) aufweist und dass die Kontaktfußelemente (32, 42, 47, 55, 69, 78) durch Öffnungen (93) der Hinterleuchtungsleiterplatte (92) ungehindert hindurch treten können, sowie dass die konischen Bolzen (12) bei geschlossener Spinne (2) in Löcher der Hilfsträgerplatte (11a) derart hineinragen, dass die Ausrichtung der Spinne in Bezug auf die Trägerplatte (11) gesichert ist.

7. Spielzielscheibe nach Anspruch 1,
**dadurch gekennzeichnet, dass**
die Bezugsebene zwischen den Innen- und Außenflächen der Zielelemente (3 - 8) liegt, sowie dass
das rippenartige Trennelement ein sich verjüngendes freies Ende (24) aufweist, das von Trägern (11, 11a) entfernt liegt.

8. Spielzielscheibe nach Anspruch 1,
**dadurch gekennzeichnet, dass**
das rippenartige Trennelement bzw. die Spinne (2) eine Innenfläche aufweist, die dem Träger mittelbar gegenüberliegt und mit Abstand zu diesem angeordnet ist, wobei die benachbarten Zielelemente seitliche Vorsprünge aufweisen (33, 41, 42, 56), die an dieser Innenfläche anliegen.

9. Spielzielscheibe nach Anspruch 8,
**dadurch gekennzeichnet, dass**
die Vorsprünge (33, 41, 42, 56) eines Zielelementes auf der einen Seite eines rippenartigen Trennelementes gegenüber den Vorsprüngen eines Zielelementes auf der anderen Seite des Trennelementes versetzt sind.

10. Spielzielscheibe nach Anspruch 1,
**dadurch gekennzeichnet, dass**
die Zielelemente (3 - 6) zusammen einen Kreis bilden, und dass das Trennelement eine Anzahl von konzentrischen, kreisförmigen Rippen (13 - 17) aufweist, die mit radialen Rippen (19) verbunden sind.

11. Spielzielscheibe nach Anspruch 10,
**dadurch gekennzeichnet, dass**
die in radialer Richtung innerste kreisförmige Rippe (17) einen kreisförmigen Raumbereich bildet, in dem ein ringförmiger Körper (7) liegt, wobei der Körper an seinem inneren Ende seitlich sich erstreckende Vorsprünge (68) aufweist, die unterhalb der innersten Rippe (17) liegen.

12. Spielzielscheibe nach Anspruch 11,
**dadurch gekennzeichnet, dass**
innerhalb des ringförmigen Körpers (7) ein hin- und her beweglicher, zylindrischer Kern (8) vorgesehen ist, der einen seitlichen Flansch (76) aufweist, der unter dem Körper liegt.

13. Spielzielscheibe nach Anspruch 1,
**dadurch gekennzeichnet, dass**
jedes Zielelement (3-8) einen Hohlraum (30, 39, 46, 54, 65, 73) aufweist, der mit den Öffnungen (29, 38, 45, 53, 61, 72) in Verbindung steht.

14. Spielzielscheibe nach Anspruch 1,
**dadurch gekennzeichnet, dass**
jede der Öffnungen (29, 38, 53, 61, 72) eine mit im Wesentlichen gleichförmigem Durchmesser versehene Bohrung aufweist, die an der Außenfläche über divergierende Seiten endet.

## Claims

1. A game target with background lighting, comprising:
a support (11),
a plurality of individual target elements (3, 4, 5, 6) movable relative to each other, each of which comprises an external surface with openings (29, 38, 45, 53, 61, 72),
ridge-like partition elements (13 - 17, 19) that are respectively located between adjacent target elements (3, 4, 5, 6), wherein the partition elements (13 - 17, 19) have an overall cobweb-like structure (2), and cooperating holding elements (33, 34, 41, 56, 68), wherein the holding elements (33, 34, 41, 56) allow that each target element (3, 4, 5, 6) can independently move towards and away from the support (11),
**characterized in that**
a background lighting printed circuit board (92) is provided which, indirectly following to the cobweb-like structure (2), is situated towards the support (11), and **in that** a light emitting diode (94) is mounted to the background lighting printed circuit board (92).

2. The game target according to claim 1,
**characterized in that**
the system control conducts a lighting of the at least one light emitting diode (94) which is associated with a target element (3 - 8) on the background lighting printed circuit board (92) when said target element is hit by a dart, wherein the light of the at least one LED passes through openings (29, 38, 53, 61, 72) of target elements (3 - 8), and **in that** it is possible as well that LEDs of different colors be lighted.

3. The game target according to claim 1 or 2,
**characterized in that**
the support comprises, at its outer periphery and perpendicular to it, pins (12), in particular conical pins, which are arranged in a suitable distance and suitably centered and allow to receive the printed circuit board (91) with the switching elements, the cushion plate (82), the background lighting printed circuit board (92) with the LEDs, which all together form a layered structure (91, 82, 92), as well as the cobweb-like structure (2).

4. The game target according to claim 3,
**characterized in that**
the cobweb-like structure (2) is attached to be readily removable from the layered structure (91, 82, 92) so that when detaching and reattaching the cobweb-like structure no readjusting of the layered structure is necessary.

5. The game target according to claim 4,
**characterized in that**
the cobweb-like structure (2) is detachable from the layered structure (91, 82, 92) by providing the cobweb-like structure (2) on an auxiliary support plate (11 a) which is in normal operation non-detachably connected to the cobweb-like structure and comprises hinges (11c) in an edge zone, the second pivoting part of the hinge being connected to the support plate (11) so that a pivoting movement of the cobweb-like structure (2) against the support plate (11) together with its layered structure is allowed.

6. The game target according to claim 5,
**characterized in that**
the auxiliary support plate (11a) comprises a suitable cut-out for receiving the cobweb-like structure and **in that** the contact base elements (32, 42, 47, 55, 69, 78) can unobstructedly pass through openings (93) of the background lighting printed circuit board (92), and **in that** the conical pins (12), when the cobweb-like structure (2) is in closed position, project into holes of the auxiliary support plate (11a) such that a alignment of the cobweb-like structure in relation to the support plate (11) is ensured.

7. The game target according to claim 1,
**characterized in that**
the reference plane is located between the inner and outer surfaces of the target elements (3 - 8), and **in that**
the ridge-like partition element comprises a tapered free end (24) that is located distant to the supports (11, 11a).

8. The game target according to claim 1,
**characterized in that**
the ridge-like partition element, or rather the cobweb-like structure (2) comprises an inner surface that is arranged indirectly facing to the support and spaced to it, wherein the adjacent target elements comprise lateral protrusions (33, 41, 42, 56) that lie against said inner surface.

9. The game target according to claim 8,
**characterized in that**
the protrusions (33, 41, 42, 56) of a target element on one side of a ridge-like partition element are offset against the protrusions of a target element on the other side of the partition element.

10. The game target according to claim 1,
**characterized in that**
the target elements (3 - 6) together form a circle, and **in that** the partition element comprises a number of concentric circular ridges (13 - 17) that are connected by radial ridges (19).

11. The game target according to claim 10,
**characterized in that**
the radially innermost circular ridge (17) forms a circular space in which a annular body (7) is situated, wherein said body at its inner end comprises laterally extending protrusions (68) situated below the innermost ridge (17).

12. The game target according to claim 11,
**characterized in that**
a back-and-forth movable cylindrical core (8) is provided inside the annular body (7), said core comprising a lateral flange (76) situated below the body.

13. The game target according to claim 1,
**characterized in that**
each target element (3 - 8) comprises a cavity (30, 39, 46, 54, 65, 73) that is in communication with the openings (29, 38, 45, 53, 61, 72).

14. The game target according to claim 1,
**characterized in that**
each opening (29, 38, 53, 61, 72) comprises a bore of substantially uniform diameter, said bore ending via diverging sides at the outer surface.

## Revendications

1. Cible de jeu, comportant :
un support (11),
une pluralité d'éléments de cible (3, 4, 5, 6) individuels, mobiles les uns par rapport aux autres, dont chacun présente une surface extérieure avec des ouvertures (29, 38, 45, 53, 61, 72),
des éléments de séparation en forme de nervures (13-17, 19) situés entre des éléments de cible (3, 4, 5, 6) contigus, lesdits éléments de séparation (13-17, 19) formant une structure (2) globalement en forme de toile d'araignée, et
des éléments de maintien (33, 34, 41, 56, 68) coopérant entre eux, lesdits éléments de maintien (33, 34, 41, 56) permettant des mouvements indépendants entre eux de chaque élément de cible (3, 4, 5, 6) dans la direction du support (11) et en s'éloignant de celui-ci,
**caractérisée en ce que**
une plaquette imprimée pour rétroéclairage (92) est prévue, laquelle est située indirectement à la suite de la toile d'araignée (2) dans la direction du support (11), et
**en ce qu'**une diode électroluminescente (94) est disposée sur la plaquette imprimée pour rétroéclairage (92).

2. Cible de jeu selon la revendication 1,
**caractérisée en ce que**
la ou les diodes électroluminescentes (94) associées à un élément de cible (3 - 8) sur la plaquette imprimée pour rétroéclairage (92) sont allumées par une commande de système quand l'élément de cible est touché par une fléchette, la lumière de la ou des diodes passant par des ouvertures (29, 38, 53, 61, 72) des éléments de cible (3 - 8), et **en ce que** des diodes de couleurs différentes peuvent également être excitées.

3. Cible de jeu selon la revendication 1 ou la revendication 2,
**caractérisée en ce que**
le support (11) présente des chevilles (12) réparties sur sa périphérie extérieure perpendiculairement à celle-ci, en particulier des chevilles coniques, lesquelles permettent essentiellement de recevoir avec un espacement adéquat et avec un centrage adéquat la plaquette imprimée (91) avec les éléments de commutateur, le plateau d'amortissement (82), la plaquette imprimée pour rétroéclairage (92) avec les diodes, qui forment globalement une structure stratifiée (91, 82, 92), ainsi que la toile d'araignée (2).

4. Cible de jeu selon la revendication 3,
**caractérisée en ce que**
la toile d'araignée (2) est appliquée de manière à être facilement détachable de la structure stratifiée (91, 82, 92), si bien qu'aucun réajustement de la structure stratifiée n'est exigé en cas de détachement et de remise en place de la toile d'araignée.

5. Cible de jeu selon la revendication 4,
**caractérisée en ce que**
la toile d'araignée (2) est détachable de la structure stratifiée (91, 82, 92), la toile d'araignée (2) étant prévue sur un plateau support auxiliaire (11a) fonctionnellement assemblé de manière inamovible avec la toile d'araignée et présentant des charnières (11c) dans une zone de bordure, dont la deuxième pièce pivotante est raccordée au plateau support (11), de manière à permettre un pivotement de la toile d'araignée (2) par rapport au plateau support (11) avec sa structure stratifiée.

6. Cible de jeu selon la revendication 5,
**caractérisée en ce que**
le plateau support auxiliaire (11a) présente un évidement adapté pour recevoir la toile d'araignée (2), **en ce que** les éléments de pied de contact (32, 42, 47, 55, 69, 78) peuvent librement passer par des ouvertures (93) de la plaquette imprimée pour rétroéclairage (92), et **en ce que** les chevilles coniques (12) pénètrent dans des trous du plateau support auxiliaire (11a) lorsque la toile d'araignée (2) est fermée, de manière à assurer l'alignement de la toile d'araignée sur le plateau support (11).

7. Cible de jeu selon la revendication 1,
**caractérisée en ce que**
le plan de référence est situé entre les surfaces intérieure et extérieure des éléments de cible (3 - 8), et **en ce que** l'élément de séparation en forme de nervure présente une extrémité libre (24) effilée distante des supports (11, 11 a).

8. Cible de jeu selon la revendication 1,
**caractérisée en ce que**
l'élément de séparation en forme de nervure ou la toile d'araignée (2) présente une surface intérieure opposée indirectement au support et disposée à intervalle de celui-ci, les éléments de cible contigus présentant des saillies latérales (33, 41, 42, 56) butant contre ladite surface intérieure.

9. Cible de jeu selon la revendication 8,
**caractérisée en ce que**
les saillies (33, 41, 42, 56) d'un élément de cible sur la première face d'un élément de séparation en forme de nervure sont décalées par rapport aux saillies d'un élément de cible sur l'autre face de l'élément de séparation.

10. Cible de jeu selon la revendication 1,
**caractérisée en ce que**
les éléments de cible (3 - 6) forment ensemble un cercle, et **en ce que** l'élément de séparation présente un certain nombre de nervures circulaires concentriques (13 - 17) raccordées à des nervures radiales (19).

11. Cible de jeu selon la revendication 10,
**caractérisée en ce que**
la nervure circulaire la plus intérieure (17) en direction radiale forme un espace circulaire où est situé un corps annulaire (7), le corps présentant des saillies (68) à extension latérale à son extrémité intérieure, lesquelles sont situées sous la nervure la plus intérieure (17).

12. Cible de jeu selon la revendication 11,
**caractérisée en ce que**
une âme cylindrique (8) mobile en va-et-vient est prévue à l'intérieur du corps annulaire (7), laquelle présente une bride latérale (76) située sous le corps.

13. Cible de jeu selon la revendication 1,
**caractérisée en ce que**
chaque élément de cible (3-8) présente une cavité (30, 39, 46, 54, 65, 73) reliée aux ouvertures (29, 38, 45, 53, 61, 72).

14. Cible de jeu selon la revendication 1,
**caractérisée en ce que**
chacune des ouvertures (29, 38, 53, 61, 72) présente un alésage ayant un diamètre de forme sensiblement constante, lequel aboutit à la surface extérieure par des côtés divergents.
